# EUROPÄISCHE PATENTSCHRIFT

(11) **EP 0 290 424 B1**
(45) Veröffentlichungstag und Bekanntmachung des Hinweises auf die Patenterteilung: **27.02.1991**
(21) Anmeldenummer: 88890098.2
(22) Anmeldetag: 20.04.1988
(51) Int. Cl.: A63B 49/10

(54) **Rahmen für Ballschläger**
Racket frame
Cadre de raquette

(30) Priorität: 05.05.1987 AT 1122/87
(43) Veröffentlichungstag der Anmeldung: 09.11.1988
(73) Patentinhaber: FISCHER GESELLSCHAFT M.B.H., A-4910 Ried im Innkreis (AT)
(72) Erfinder: Fischer, Josef, A-4910 Ried im Innkreis (AT)
(74) Vertreter: Köhler-Pavlik, Johann, Dipl.-Ing.

(56) Entgegenhaltungen:
- DE-A- 2 042 803
- DE-A- 2 235 791
- US-A- 4 194 738
- US-A- 4 436 305

## Beschreibung

Die Erfindung betrifft einen Rahmen für Ballschläger, insbesondere Tennis- oder Squashschläger mit zwei Hohlprofilen und einem dazwischen gelegenen Teil, in welchen Durchgangslöcher für die Saiten der Bespannung vorgesehen sind.

Bekannt ist, daß Bündel aus Synthesefasern, zusammen mit Harzen, meist Duroplaste auf Epoxybasis, zu Ballschlägern verarbeitet werden. Die Fasern können als Gewebe, Gelege oder unidirektional im Kunststoff eingebettet sein (Prepregs), wobei sich der Kunststoff in einem sogenannten B-Zustand befindet. Diese Prepregs werden dann in Pressen oder Autoklaven unter Zufuhr von Wärme und Druck zum gewünschten Produkt verarbeitet.

Fig. 1 zeigt ein nach dieser Art hergestelltes Rahmenprofil 1, nach dem Bohren eines Durchgangslochs. Dieser Rahmen 1 kann jedoch ohne Adaptierung der Durchgangslöcher mittels Einzelösen oder Ösenbändern 2 aus weichem thermoplastischen Kunststoff nach Fig. 2 nicht bespannt werden, da die Saiten an den Kanten des Rahmens 1 beim Durchgangsloch durchschnitten werden bzw. reißen würden.

Die Herstellung und die Montage der Einzelösen oder Ösenbänder 2 ist jedoch aufwendig. Insbesondere erfordert die Verwendung von Ösenbändern eine Vielzahl unterschiedlicher Ösenbänder, die an den jeweiligen Schlägertyp angepaßt sein müssen, sodaß für jedes Ösenband ein eigenes Werkzeug zur Herstellung desselben notwendig ist.

Durch die US-PS 4, 436.305 ist ein Tennisschläger bekannt geworden, dessen Rahmen aus einem einstückigen Profil mit zwei durch einen Mittelsteg verbundenen Hohlprofilen besteht, wobei der Raum zwischen den beiden Hohlprofilen und dem Mittelsteg durch ein Kunststoffband ausgefüllt ist, welches mit dem gegenüberliegenden Kunststoffband durch Stege verbunden ist, die Durchbrechungen im Mittelsteg durchsetzen. Die Herstellung eines solchen Rahmenprofils ist aufwendig und erfordert die Verwendung von Einlagen. Darüberhinaus muß der die beiden Hohlprofile verbindende Steg gebohrt werden, um eine Möglichkeit zur Verbindung der beiden eingesetzten Kunststoffbänder zu schaffen. Schließlich muß der die beiden Hohlprofile verbindende Kunststoffteil ebenfalls gebohrt werden, um Löcher zum Einziehen der Bespannungssaiten herzustellen. Es sind somit zwei Bohrvorgänge erforderlich, welche mit hohem Herstellungsaufwand verbunden sind.

Aufgabe der Erfindung ist die Schaffung eines neuen ösenlosen Rahmens, der unter Beseitigung der erwähnten Nachteile einen Schutz gegen das Reißen der Saiten bietet, wobei der Rahmen unmittelbar bzw. nach der Herstellung der Durchgangslöcher mit der Bespannung versehen werden kann.

Diese Aufgabe wird erfindungsgemäß dadurch gelöst, daß der Teil ein Mittelstreifen aus Vollmaterial ist, der an beiden Seiten mit je einem Hohlprofil aus duroplastischem, faserverstärkten Kunststoff verbunden ist, wobei der Mittelstreifen wahlweise aus einem Thermoplast, Duroplast, Elastomer, jeweils gegebenenfalls mit Faserverstärkung, Kautschuk, Keramik, Holz, Metall, z.B. Buntmetall, Leichtmetall oder deren Legierungen oder einem Verbundstoff solcher Materialien besteht.

In Ausgestaltung der Erfindung ist vorgesehen, daß sich der Mittelstreifen von der Innen- bis zumindest zur Außenseite des Rahmens erstreckt.

In weiterer Ausgestaltung der Erfindung ist vorgesehen, daß der Mittelstreifen an der Rahmenaußenseite beidseitig Verlängerungen aufweist, die sich bis zum Rand der Hohlprofile erstrecken und fugenlos in diese übergehen.

Eine zusätzliche Ausgestaltung der Erfindung sieht vor, daß der Mittelstreifen an der Rahmeninnenseite gegenüber den Hohlprofilen einen Vorsprung aufweist.

Weitere Merkmale und Einzelheiten der Erfindung werden nachfolgend anhand der Zeichnung erläutert. Es zeigen
Fig. 1 einen Rahmen bekannter Art im Querschnitt,
Fig. 2 einen adaptierten Rahmen nach Fig. 1 im Querschnitt,
Fig. 3 einen ersten Rahmen gemäß der Erfindung im Querschnitt,
Fig. 4 den ersten Rahmen mit Durchgangsbohrung,
Fig. 5 einen zweiten Rahmen gemäß der Erfindung, und
Fig. 6 den zweiten Rahmen mit Durchgangsbohrung.

Beim ersten Ausführungsbeispiel nach Fig. 3 und 4 sind an einen Mittelstreifen 3 aus beispielsweise thermoplastischem Kunststoff beidseitig Hohlprofile 4, 5 aus duroplastischem, faserverstärkten Kunststoff angeformt. Die Hoglprofile 4, 5 sind henkelförmig ausgebildet und liegen symmetrisch zur Mittellinie des Mittelstreifens, die sich mit der neutralen Zone des auf diese Weise gebildeten Rahmens 1ʹ bzw. der Mittelinie der Durchgangsbohrung 6 deckt. Wie aus Fig. 4 ersichtlich ist, sind die Ränder der Durchgangsbohrung 6 abgerundet. Die Durchgangsbohrungen 6 können entweder vor oder nach der Herstellung des Rahmens, z.B. durch Bohren erzeugt werden.

Die Herstellung des Rahmens erfolgt in der Weise, daß die beiden vorgeformten und noch nicht ausgehärteten Hohlprofile mit dem vorgeformten Mittelstreifen in eine entsprechende Form eingelegt werden, worauf unter Wärme- und Druckeinwirkung bei gleichzeitiger Beaufschlagung der dichtend aus der Form herausragenden Enden der Hohlprofile mit komprimierter Luft eine Verformung, Verbindung und Härtung erfolgt. Um eine gute Verbindung zu gewährleisten, kann die Oberfläche der drei Komponenten an deren Verbindungsstellen durch Schleifen, Ätzen od.dgl. aufgerauht werden.

Beim zweiten Ausführungsbeispiel nach Fig. 5 und 6 weist der Mittelstreifen 3ʹ des Rahmens 1ʺ an der Rahmenaußenseite beidseitig Verlängerungen 7, 8 auf, die sich bis zum Rand der Hohlprofile 4ʹ, 5ʹ erstrecken und fugenlos in diese übergehen. Durch die seitlichen Verlängerungen 7, 8 wird ein Verschleißschutz geschaffen, der Beschädigungen des Schlägers bei Bodenberührungen desselben verhindert.

Bei beiden Ausführungsbeispielen nach Fig. 3, 4 und 5, 6 kann der Mittelstreifen 3, 3ʹ an der Rahmeninnenseite gegenüber den Hohlprofilen 4, 5 bzw. 4ʹ, 5ʹ einen Vorsprung 9 aufweisen, wodurch die Dämpfungseigenschaften des Rahmens 1ʹ, 1ʺ verbessert werden.

Der Mittelstreifen 3, 3ʹ kann sich um den Rahmen 1ʹ, 1ʺ herum bis in den Rahmengriff hinein und über den Steg des Herzstückes erstrecken. Die Breite des Mittelstreifens 3, 3ʹ ist so gewählt, daß neben den Durchgangslöchern noch eine Materialdicke des Mittelstreifens von 0, 1 bis 3 mm, vorzugsweise 0, 5 bis 1 mm bestehen bleibt. Die Materialhärte des Mittelstreifens 3, 3ʹ wird vorzugsweise kleiner oder gleich der Härte einer Saite der Bespannung des Ballschlägers gewählt.

## Patentansprüche

1. Rahmen für Ballschläger, insbesondere Tennis- oder Squashschläger mit zwei Hohlprofilen und einem dazwischen gelegenen Teil, in welchen Durchgangslöcher für die Saiten der Bespannung vorgesehen sind, dadurch gekennzeichnet, daß der Teil ein Mittelstreifen (3, 3ʹ) aus Vollmaterial ist, der an beiden Seiten mit je einem Hohlprofil (4, 5, 4ʹ, 5ʹ) aus duroplastischem, faserverstärkten Kunststoff verbunden ist, wobei der Mittelstreifen (3, 3ʹ) wahlweise aus einem Thermoplast, Duroplast, Elastomer, jeweils gegebenenfalls mit Faserverstärkung, Kautschuk, Keramik, Holz, Metall, z.B. Buntmetall, Leichtmetall oder deren Legierungen oder einem Verbundstoff solcher Materialien besteht.

2. Rahmen nach Anspruch 1, dadurch gekennzeichnet, daß sich der Mittelstreifen (3, 3ʹ) von der Innen- bis zumindest zur Außenseite des Rahmens (1ʹ, 1ʺ) erstreckt.

3. Rahmen nach Anspruch 2, dadurch gekennzeichnet, daß der Mittelstreifen (3, 3ʹ) an der Rahmenaußenseite beidseitig Verlänbgerungen (7, 8) aufweist, die sich bis zum Rand der Hohlprofile (4ʹ, 5ʹ) erstrecken und fugenlos in diese übergehen (Fig. 5, 6).

4. Rahmen nach Anspruch 2, dadurch gekennzeichnet, daß der Mittelstreifen (3, 3ʹ) an der Rahmeninnenseite gegenüber den Hohlprofilen (4, 5; 4ʹ, 5ʹ) einen Vorsprung aufweist.

5. Rahmen nach Anspruch 1 oder 4, dadurch gekennzeichnet, daß sich der Mittelstreifen (3, 3ʹ) über den Rahmen herum bis in den Rahmengriff hinein und über den Steg des Herzstücks erstreckt.

6. Rahmen nach Anspruch 1 oder 3, dadurch gekennzeichnet, daß der E-Modul des Mittelstreifens (3, 3ʹ) kleiner oder gleich dem E-Modul einer Saite der Bespannung gewählt ist.

7. Rahmen nach Anspruch 1 oder 3, dadurch gekennzeichnet, daß die Breite des Mittelstreifens (3, 3ʹ) so gewählt ist, daß neben den Durchgangslöchern für die Saiten der Bespannung eine Materialstärke von 0, 1 bis 3 mm, vorzugsweise 0, 5 mm bis 1 mm bestehen bleibt.

## Claims

1. A frame for a racket, more particularly a tennis or squash racket, having two hollow sections and a portion interposed therebetween and formed with holes through which the strings of the racket stringing extend, characterized in that said portion is a central strip (3, 3ʹ) of solid material connected at each of its sides to a hollow section (4, 5, 4ʹ, 5ʹ) of fibre-reinforced thermosetting plastics, the central strip (3, 3ʹ) consisting optionally of thermoplastics, thermosetting plastics, elastomer, each if necessary with fibre reinforcement, rubber, ceramics, wood, metal, for example, non-ferrous metal, light metal or their alloys, or a composite of said materials.

2. A frame according to Claim 1, characterized in that the central strip (3, 3ʹ) extends from the inside at least as far as the outside of the frame (1ʹ, 1ʺ).

3. A frame according to Claim 2, characterized in that the central strip (3, 3ʹ) has on both sides of the outside of the frame prolongations (7, 8) which extend as far as the edge of the hollow sections (4ʹ, 5ʹ) and merge jointlessly thereinto (Figs. 5, 6).

4. A frame according to Claim 2, characterized in that the central strip (3, 3ʹ) has on the inside of the frame a projection in relation to the hollow sections (4, 5; 4ʹ, 5ʹ).

5. A frame according to Claims 1 or 4, characterized in that the central strip (3, 3ʹ) extends around the frame into the racket handle and over the web of the heart-piece.

6. A frame according to Claims 1 or 3, characterized in that the modulus of elasticity of the central strip (3, 3ʹ) is lower than or equal to the modulus of elasticity of a string of the racket string.

7. A frame according to Claims 1 or 3, characterized in that the width of the central strip (3, 3ʹ) is so selected that alongside the holes through which the string extends a thickness of material is left of 0.1 mm to 3 mm, preferably 0.5 mm to 1 mm.

## Revendications

1. Cadre de raquette, notamment de raquette de tennis ou de squash, comprenant deux profils creux et un élément situé entre eux, dans lequel sont prévus des trous débouchants destinés à la mise en place des cordes, caractérisé en ce que l'élément est une bande centrale (3, 3ʹ) en une matière pleine, reliée des deux côtés à un profil creux (4, 5, 4ʹ, 5ʹ), respectivement, en matière plastique thermodurcissable renforcée par des fibres, la bande centrale (3, 3ʹ) étant réalisée, au choix, en un thermoplastique, une résine thermodurcissable, un élastomère, le cas échéant avec renforcement par des fibres, respectivement, en caoutchouc, en céramique, en bois, en métal, par exemple en un métal lourd non-ferreux, en un métal léger ou en des alliages de ceux-ci ou en une matière composée de telles matières.

2. Cadre suivant la revendication 1, caractérisé en ce que la bande centrale (3, 3ʹ) s'étend de la face intérieure à, au moins, la face extérieure du cadre (1ʹ, 1ʺ).

3. Cadre suivant la revendication 2, caractérisé en ce que la bande centrale (3, 3ʹ) présente sur sa face extérieure de cadre, des deux côtés, des prolongements (7, 8) s'étendant jusqu'au bord des profils creux (4ʹ, 5ʹ) et rejoignant ceux-ci sans joints (figs. 5, 6).

4. Cadre suivant la revendication 2, caractérisé en ce que la bande centrale (3, 3ʹ) présente une saillie sur la face intérieure du cadre opposée aux profils creux (4, 5; 4ʹ, 5ʹ).

5. Cadre suivant les revendications 1 ou 4, caractérisé en ce que la bande centrale (3, 3ʹ) s'étend autour du cadre jusque dans la poignée du cadre et par-dessus la traverse de la pièce centrale.

6. Cadre suivant les revendications 1 ou 3, caractérisé en ce que le module E de la bande centrale (3, 3ʹ) est choisi de façon à être plus petit ou égal au module E d'une corde de l'ensemble des cordes destinées à être mises en place.

7. Cadre suivant les revendications 1 ou 3, caractérisé en ce que la largeur de la bande centrale (3, 3ʹ) est choisie de façon à ce qu'il subsiste à côté des trous débouchants pour les cordes destinées à être mises en place une épaisseur de matière de 0, 1 à 3 mm, de préférence de 0, 5 mm à 1 mm.
